# EUROPÄISCHE PATENTSCHRIFT

(11) **EP 0 070 431 B1**
(45) Veröffentlichungstag und Bekanntmachung des Hinweises auf die Patenterteilung: **10.04.1985**
(21) Anmeldenummer: 82105855.9
(22) Anmeldetag: 01.07.1982
(51) Int. Cl.: B41F 31/00

(54) **Farbwerk**
Inking device
Dispositif d'encrage

(30) Priorität: 15.07.1981 DE 3127880
(43) Veröffentlichungstag der Anmeldung: 26.01.1983
(73) Patentinhaber: Koenig & Bauer Aktiengesellschaft, 97080 Würzburg (DE)
(72) Erfinder: Barrois, Claus Dieter, D-8772 Marktheidenfeld (DE)

## Beschreibung

Die Erfindung betrifft eine Einrichtung zum Transportieren eines flüssigen Mediums gemäss dem Oberbegriff des Anspruchs 1.

Vorrichtungen zum Transportieren eines flüssigen Mediums, z.B. Druckfarbe, auf einem Mantel einer Walze in deren Längsachsenrichtung sind z.B. im Druckmaschinenbau in Form von changierenden Farbwerkwalzen bekannt geworden.

Nachteilig ist jedoch dabei, dass der Transportweg auf dem Mantel in Längsachsenrichtung für das Medium nur kurz ist, so dass eine Vielzahl von aufeinander abgestimmt changierenden Walzen notwendig ist, um einen längeren Druckfarben-Quertransport im Farbwerk zu erreichen.

Durch die DE-PS 2 323 025 ist ein sogenanntens kurzes Farbwerk bekannt geworden, mit dem ein Restfarbschichtdickenrelief ausgeglichen werden kann, so dass das gefürchtete Schablonieren verhindert wird. In diesem Farbwerk kann auf Farbzonenschrauben verzichtet werden.

Nachteilig bei diesem Farbwerk ist jedoch, dass ein verschleissanfälliges Rakel, das sich ja bekanntlich nicht gleichmässig über seine gesamte Länge abnützt, benötigt wird. Durch die gleichen Drehrichtungen und unterschiedlichen Umfangsgeschwindigkeiten von Auftragswalze und Dosierwalze ist die Gefahr der gegenseitigen Beschädigung der beiden Walzen, insbesondere bei trockenlaufenden Farbwerken, gegeben.

Aus der GB-PS 256 703 ist ein Farbwerk bekannt, bei dem auf einer Walze eine Mehrzahl von angetriebenen Scheiben zum Zwecke der Vergleichmässigung des Farbauftrages angeordnet sind. Die Scheiben haben jedoch untereinander keine Berührung und können nicht aneinander angestellt werden.

Der Erfindung liegt die Aufgabe zugrunde, eine Vorrichtung zu schaffen, mit der es möglich ist, ein flüssiges Medium auf Walzen in deren Längsachsenrichtung zu transportieren, ohne dass die Walze eine Changierbewegung auszuführen braucht.

Die mit der Erfindung erzielbaren Vorteile bestehen insbesondere darin, dass mit einfachen Mitteln ein flüssiges Medium, z.B. Druckfarbe, Feuchtwasser, Beschichtungsflüssigkeit usw. auf einem Mantel einer Walze quer-, also in Walzenlängsachsenrichtung, transportiert werden kann, ohne eine Changierbewegung zu benötigen.

Der Gegenstand der Erfindung kann z.B. vorteilhaft in einem Farbwerk einer Rotationsdruckmaschine eingesetzt werden, um den Ungleichförmigkeitsgrad eines Farbschichtdickenreliefs über die Länge einer Farbauftragswalze wesentlich zu verkleinern, ohne dazu ein Rakel benutzen zu müssen.

Selbst ein extremes Farbschichtdickenrelief kann über die Länge einer Auftragswalze mit einfachen Mitteln so verändert werden, dass der Ungleichförmigkeitsgrad so klein wird, dass er sich am gedruckten Produkt nicht mehr auswirkt. Es ist praktisch möglich, eine wählbar dicke Farbschicht auf einer Farbauftragswalze zu erzeugen, die über die gesamte Länge der Walze immer praktisch gleichmässig dick ist. Dieses ist ist aber die Voraussetzung für den Verzicht auf die heute allgemein übliche, aber sehr aufwendige Einrichtung zur farbzonenbreiten Ein-und Voreinstellung der Farbmenge eines Farbwerks.

Es ist mit dem Gegenstand der Erfindung möglich, einen Farbschichtdickenausgleich über die gesamte Länge der Farbauftragswalze in kürzester Zeit durchzuführen, auch wenn die Maxima und Minima des Farbreliefs so weit voneinander entfernt sind, dass sie durch die Changierbewegung einer Verreibwalze nicht miteinander vermengt werden können. Es ist daher möglich, extreme Formen zu drucken, ohne auf dem Druckprodukt ein Schablonieren feststellen zu können. Für die Einrichtung wird kein eigener Antrieb benötigt, sie kann einfach auf die Farbauftragswalze aufgesetzt werden. Auch wird durch die erfindungsgemässe Einrichtung das Verdunsten der in der Druckfarbe nach dem Drucken befindlichen Feuchtflüssigkeit begünstigt, so dass der in das Farbwerk zurücklaufende Farbfilm weitestgehend feuchtmittelfrei ist. Durch die Vielzahl der Spaltstellen wird die in das Farbwerk zurücklaufende Farbe geschmeidig gehalten.

Ausführungsbeispiele der Erfindung sind anhand eines Farbwerkes einer Rotationsdruckmaschine in der Zeichnung dargestellt und werden im folgenden näher beschrieben. Es zeigen:
Fig. 1 eine Seitenansicht eines Farbwerks ohne Seitengestell mit Darstellung einer Anordnungsweise der erfindungsgemässen Einrichtung,
Fig. 2 eine Verreibwalze mit aufgesetzter erfindungsgemässer Einrichtung,
Fig. 3 eine Ansicht im Schnitt entlang der Linie 111-111 in Fig. 2,
Fig. 4 eine Ansicht im Schnitt entlang der Linie IV-IV in Fig. 3,
Fig. 5 die erfindungsgemässe Einrichtung mit Zwischenrollen,
Fig. 6 eine Ansicht «B» in fig. 1, zur Darstellung des seitlichen Versatzes, in gespreizter Darstellung,
Fig. 7 eine erste Variante der erfindungsgemässen Farbausgleichsreiter,
Fig. 8 eine zweite Variante des erfindungsgemässen Farbausgleichsreiters, im Schnitt dargestellt,
Fig. 9 eine Variante der Anordnung der erfindungsgemässen Rollen,
Fig. 10 Darstellung der Variante von Fig. 9 im Farbwerk nach Fig. 1.

Ein Farbwerk einer Rotationsdruckmaschine färbt in bekannter Weise eine gummibezogene Farbauftragswalze 1 ein, diese wiederum eine Druckplatte 2, z.B. eine Offsetdruckplatte, die auf einen Formzylinder 3 aufgespannt ist. Die Druckplatte 2 überträgt Farbe auf ein Gummituch 4 eines Gummituchzylinders 6. Farbauftragswalze 1, Formzylinder 3 und Gummituchzylinder 6 haben vorzugsweise gleichen Durchmesser und werden in bekannter Weise mit gleicher Umfangsgeschwindigkeit angetrieben. Über ein Feuchtwerk 7 wird die Farbauftragswalze 1 bzw. die Druckplatte 2 eingefeuchtet.

Die Farbauftragswalze 1 erhält ihre Druckfarbe aus einem farbzonenschraubenlosen Farbkasten 8. Zur Erzeugung eines gleichmässigen Farbfilmes kann sowohl ein Heber- als auch ein Filmfarbwerk - wie es im Ausführungsbeispiel in Fig. 1 dargestellt ist - eingesetzt werden. Die Funktionsweise von Filmfarbwerken ist allgemein, z.B. durch die DE-PS 901 057, bekannt, so dass auf ihre detaillierte Beschreibung hier verzichtet werden kann.

Im Ausführungsbeispiel gelangt die Druckfarbe aus dem Farbkasten 8 über eine drehzahlsteuerbare Duktorwalze 9, Zwischenwalzen 11, 12, 13, 14, 16, auf eine erste Übertragungswalze 18 und eine zweite Übertragungswalze 19. Beide Übertragungswalzen 18, 19 stehen in Berührung mit der Farbauftragswalze 1. Duktorwalze 9, Zwischenwalzen 11 bis 16 und Übertragungswalzen 18, 19 haben einen bedeutend kleineren Durchmesser als die Farbauftragswalze 1, wobei die Walzen 11 bis 16, 18, 19 die gleiche Umfangsgeschwindigkeit aufweisen wie die Farbauftragswalze 1. Walzen 14,18,19 sind als changierende Farbverreibwalzen ausgeführt.

Um einen Umfang der Farbauftragswalze 1 verteilt zwischen vorzugsweise einer Berührungsstelle 21 von Farbauftragswalze 1 mit Formzylinder 3 und einer Berührungsstelle 22 von Farbauftragswalze 1 und zweiter (= letzter) Übertragungswalze 19 sind mehrere, z.B. drei rotierende, z.B. 35 mm changierende Farbreliefausgleichswalzen 23, 24, 26 im Abstand avon z.B. 30° (Mittelpunktswinkel) voneinander angeordnet. Sie haben z.B. den gleichen Durchmesser wie die Übertragungswalzen 19, 18, sind mit einem druckfarbenfreundlichen (oleophilen) harten Mantel, wie z.B. Keramik oder Kupfer, versehen und laufen unter Pressung auf dem Umfang der Farbauftragswalze 1 um.

Auf jede der Reliefausgleichswalzen 23, 24, 26 sind eine oder mehrere Reihen 32,33, z. B. zwei, von rotierenden Farbtransportrollen 27, 28; 29, 31 - im weiteren kurz Rollen genannt - aufgesetzt. Jede Reihe 32, 33 von Rollen 27, 28, 29, 31 besteht je nach Druckbreite aus einer Mehrzahl, z. B. 20, nebeneinander - direkt an- oder in einem Abstand voneinander - angeordneten Rollenpaaren 27-28 bzw. 29-31. Die Rollen 27 bis 31 haben vorzugsweise die Form von geraden Kegelstümpfen (Fig. 2, 3) mit einem äusseren Durchmesser «da» von 55 mm, einem inneren Durchmesser «d;» von 25 mm und einer Breite «b» ihres Mantels 39,40 von ca. 20 mm - sie können auch als gerade Kreiskegel ausgeführt sein (Fig. 8). Sie bestehen - oder zumindest ihr Mantel 39 besteht - aus einem durckfarbefreundlichen Material, z.B. Gummi. Jede Rolle 27, 28, 29, 31 ist mit einer konzentrisch zu einer Kreiskegellängsachse 41 bzw. 42 angelegten Zylindersenkung 43 versehen, in die jeweils ein Kugellager 46 eingepresst ist, dessen Innenring auf einen Zapfen 47 aufgedrückt ist. Jeder Zapfen 47 ist formschlüssig mit einem Böckchen 48 verbunden, das jeweils an eine Schiene 49 angeschraubt ist. Jede Schiene 49 ist mit ihren Enden an den Seitengestellen eines Farbwerks angeschraubt und so ausgerichtet, dass ihre Längsachse parallel zu einer Rotationsachse 51; 52; 53 der ihr zugeordneten Reliefausgleichswalze 23; 24; 26 verläuft.

Die Rollen 27, 28, 29, 31 haben vorzugsweise einen Kegelöffnungswinkel ß = 90°, und ihre Rotationsachse 41; 42 schneidet jeweils die Rotationsachse 51; 52; 53 der ihnen jeweils zugeordneten Reliefausgleichswalze 23; 24; 26 in einem Neigungswinkel y = 45°. Jede Rolle 27, 28, 29, 31 steht mit ihrer vorzugsweise planen Mantelfläche 34, 36, 54, 56 mit einer Mantelfläche 57 der ihr zugeordneten Reliefausgleichswalze 23 bzw. 24 bzw. 26 unter einem Anstellwinkel 6 = 45° in Reibschluss, so dass die Farbe führenden Reliefausgleichswalzen 23, 24, 26 die auf ihnen aufsitzenden Rollen 27, 28, 29, 31 antreiben, d.h. diese drehen sich um ihre Längsachse 41; 42.

Die Rollen 27, 28, 29, 31 sind jeweils paarweise 27-28; 29-31 angeordnet und bilden mit ihren gegeneinander angepressten Mantelflächen 34-36; 54-56 jeweils eine Berührungslinie bzw. -fläche 58; 37.

Jedes Rollenpaar 27-28; 29-31 hat also folgende Berührungsstellen:
1. Ihre Mantelflächen 34-36; 54-56 haben die Berührungsstellen 30-35 bzw. 38-44 mit der Mantelfläche 57 der zugeordneten Reliefausgleichswalze 23 bzw. 24 bzw. 26;
2. jeweils untereinander mit ihren Mantelflächen 34-36; 54-56.

Jede dieser Berührungsstellen ist aber auch gleichzeitig eine Farbspaltstelle, in der die Druckfarbe entsprechend den bekannten Gesetztmässigkeiten gespalten und transportiert wird.

Durch die Anordnung von paarweise aneinander angestellten Rollen - über vorzugsweise die gesamte Länge einer Walze 23, 24, 26 - bilden jeweils Rollenpaare 27-28; 29-31 auf der Mantelfläche 57 ihrer Druckfarbe führenden Walze, z.B. Reliefausgleichswalze 23, in Walzenlängsrichtung, also quer zur Farbfliessrichtung, eine «Druckfarben-Brücke». Rotieren die Rollenpaare 27-28; 29-31 auf der rotierenden, Druckfarbe führenden Walze 23, so entsteht durch die eben beschriebene Anordnung eine Art «Druckfarben-Nebenschluss-Effekt». D.h. bei Druckfarbenüberschuss, z.B. an der Berührungsstelle 30 zwischen Rolle 27 und Reliefausgleichswalze 23, nimmt bei rotierenden Walzen und Rollen die Mantelfläche 34 der Rolle 27 entsprechend dem Farbspaltungsgesetz Druckfarbe von der Mantelfläche 57 der Reliefausgleichswalze 23 ab. Von der Mantelfläche 34 gelangt die Druckfarbe über die Farbspaltungsstelle (= Berührungsstelle) 58 zwischen dem Rollenpaar 27-28 auf die Mantelfläche 40 der Rolle 28 und von da über die Farbspaltungsstelle ( = Berührungsstelle) 35 auf die Mantelfläche 57 der Reliefausgleichswalze 23. Bei Druckfarbenüberschuss an der Berührungsstelle 35 würde der Druckfarbenfluss umgekehrt verlaufen. Der Farbfluss verläuft dabei immer vom höheren Farbniveau in Richtung auf das niederere Farbniveau auf der Druckfarbe führenden Walze. Ein Abstand 25 zwischen einer Farbabnahmestelle, z.B. Berührungsstelle 30, und einer Farbabgabestelle, z.B. Berührungsstelle 35, ist auf der Walze 23 dabei wählbar durch entsprechende Wahl des Durchmessers der Rolle 27, 28; 29, 31.

Durch die «Brücken»-Anordnung der Rollenpaare 27-28; 29-31 miteinander kann also Druckfarbe in Walzenlängsachsenrichtung von einem Ort auf der Reliefausgleichswalze 23;. 24; 26 auch ohne Changierbewegung der Reliefausgleichswalzen 23; 24; 26 auf einen entfernt liegenden Ort transportiert werden. Durch die Changierbewegung der Reliefausgleichswalzen 23; 24; 26 wird jedoch der Farbreliefausgleich über die Länge der Walzen wesentlich beschleunigt.

Im Ausführungsbeispiel nach Fig. 5 sind jeweils zwischen die Rollen, z.B. 27, 28, zylinderförmige, aus einem druckfarbefreundlichen Material, z.B. Gummi, bestehende, horizontal angeordnete Zwischenrollen 62, 63 zwischengeschaltet. Sie sind um ihre Rotationsachse 67, 68 drehbar an der Schiene 49 befestigt, und ihre Mantelflächen 64, 66 sind so aneinandergepresst, dass sich beide Zwischenrollen 62, 63 im Reibschluss miteinander drehen. Mit der Mantelfläche 64 der ersten Zwischenrolle 62 steht die Mantelfläche 34 der ersten geneigten Rolle 27, mit der Mantelfläche 66 der zweiten Zwischenrolle 63 steht die Mantelfläche 36 der zweiten geneigten Rolle 28 im Reibschluss. Die Rollen, z.B. 27, 28, sind wie oben beschrieben angeordnet.

In Fig. 6 ist eine Druckfarbe führende Reliefausgleichswalze 23 als Walze dargestellt, auf der zwei Reihen 32, 33 von Rollen 27-28; 29-31 angeordnet sind. Beide Reihen 32,33 sind dabei so zueinander in Walzenlängsrichtung versetzt, dass sich jeweils eine Überlappung 45, z.B. 10 mm, der sich in Walzenumfangsrichtung gegenüberliegenden Rollenpaarung 27-29 und 28-31 ergibt. Wie aus Fig. 1 entnehmbar, sind auf der zweiten Reliefausgleichswalze 24 ebenfalls zwei Reihen von Rollen 27-28; 29-31 angeordnet. Diese sind - wie bei den Reihen 32, 33 beschrieben - zueinander überlappend versetzt; gleichzeitig sind sie aber auch - in Walzenlängsrichtung gesehen - überlappend zu den Rollen der Reihen 32, 33 auf der Reliefausgleichswalze 23 versetzt. Die Reihe 32 von Rollen 27, 28 der Reliefausgleichswalze 26 ist zu den Reihen 32, 33 der Reliefausgleichswalze 24 versetzt.

Im Ausführungsbeispiel nach Fig. 7 sind die Mantelflächen 39, 40 der Rollen 27, 28 nicht plan, sondern halbkreisförmig ausgeführt. Die Rollen 27, 28 bestehen aus einem weichen Material, z.B. Weichgummi. Durch ihr gegenseitiges Anpressen und ihr Anpressen auf die Reliefausgleichswalze 23 entstehen Farbspaltungsstellen 58, 30, 35. Bei Rollen aus weichem Material braucht der Anstellwinkel ö = 45 nicht eingehalten zu werden.

In Fig. 8 ist ein Ausführungsbeispiel dargestellt, bei dem die Rollen, z.B. 27, 28, als Kreiskegel ausgeführt sind. Ansonsten gilt das, was oben die kreiskegelstumpfförmigen Rollen, z.B. 27, 28, ausgeführt wurde.

In Fig. 9 und 10 ist eine weitere erfinderische Anwendung der kegelstumpfförmigen Rollen 27, 28 an einem Farbwerk einer Rotationsdruckmaschine dargestellt. Zwischen den Berührungsstellen 21, 22 - im Drehsinn der Auftragswalze 1 gesehen - sind, wie schon oben beschrieben, an der Auftragswalze 1 die Reliefausgleichswalzen 23, 24, 26 angeordnet.

In einem Abstand von der Reliefausgleichswalze 23 sind die beiden Reliefausgleichswalzen 69 und 70 in den Seitengestellen drehbar gelagert. Sie werden vom Hauptantrieb der Maschine angetrieben und können als changierende Walzen ausgeführt sein.

In einem Abstand von der Reliefausgleichswalze 26 sind die beiden Reliefausgleichswalzen 59 und 61 in den Seitengestellen drehbar gelagert; sie werden vom Hauptantrieb der Maschine angetrieben und können als changierende Walzen ausgeführt sein.

Zwischen den Reliefausgleichswalzen 69 und 70 läuft eine Zwischenwalze 55 um; ihre Mantelfläche ist an die Mantelflächen der beiden Reliefausgleichswalzen 69 und 70 angestellt. Zwischen den Reliefausgleichswalzen 59 und 61 läuft eine Zwischenwalze 60 um, ihre Mantelfläche ist an die Mantelfläche der beiden Reliefausgleichswalzen 59 und 61 angestellt. Die Mäntel der Walzen 55, 59, 60, 61, 69, 70 bestehen aus einem druckfarbefreundlichen Material.

Im Zwischenraum «z» zwischen Reliefausgleichswalzen 23-69; 23-70; 24-70; 24-59; 59-26 und 26-61 sind jeweils eine Mehrzahl von Rollenpaaren 27-28 in Reliefausgleichswalzen-Längsrichtung an Haltern 65 drehbar gelagert. Die Halter 65 sind an nicht dargestellten Querträgern angeschraubt, die an den Seitengestellen befestigt sind. Die Rollenpaare 27-28 bestehen aus den oben bereits beschriebenen gerad-kegelstumpfförmigen Rollen 27 und 28 mit einem Kegelöffnungswinkel ß von 90°. Ihre Rotationsachsen 41 und 42 schneiden sich dabei nicht wie in obigen Ausführungsbeispielen beschrieben, in einem Winkel von 9µ°, sondern verlaufen parallel zueinander, und ihre planen Mantelflächen 34 und 36 rollen aufeinander ab. Hierdurch ergibt sich eine gestreckte und schräge Anordnung der Rollenpaare 27-28 zwischen den Walzen 23-69; 23-70; 24-70; 24-59; 26-59 bzw. 26-61, wobei die Mantelflächen 34 der ersten Rollen 27 auf der Mantelfläche 57 der ersten Walze 23; 24; 26 im Reibschluss mit diesen, und die Mantelflächen 36 der zweiten Rollen 28 mit der Mantelfläche 761 der zweiten Walze 69; 70; 59; 61 im Reibschluss umlaufen. Die Rotationsachsen 41; 42 der Rollen 27; 28 der Rollenpaare 27-28 sind zu der Rotationsachse 51; 52, 53 bzw. 72; 73; 74; 75 der Walze 23; 24; 26 bzw. 69; 59; 61; 70 in einem Winkel von vorzugsweise 45° geneigt.

Der Gegenstand der Erfindung ist nicht auf Farbwerke beschränkt, er kann auch z.B. in Feuchtwerken bei Feuchtwalzen eingesetzt werden. Es versteht sich von selbst, dass dann die Mäntel von Rollen und Walzen aus einem Material bestehen, welches das Feuchtwasser gut transportiert.

## Patentansprüche

1. Einrichtung zum Transportieren eines flüssigen Mediums, insbesondere einer Druckfarbe, auf Walzen in deren Längsachsenrichtung, insbesondere auf Farbwerkwalzen einer Druckmaschine, wobei mit einer das flüssige Medium führenden Walze mehrere rollenförmige, rotierende Körper in Berührung stehen, dadurch gekennzeichnet, dass die Rotationsachsen (41; 42) der rollenförmigen Körper (27; 28; 29; 31) gegenüber der Mittelachse (51) der Walze (23) um einen Winkel (y) geneigt sind, dass die Rotationsachse (41) eines Körpers (27; 29) und die Rotationsachse (42) eines zweiten Körpers (28; 31) sich unter einem Winkel schneiden, dass die Rotationsachsen (41; 42) der Körper (27; 28; 29; 31) und die Mittelachse (51) sich in einem Winkel (y) kleiner 90° schneiden, dass sich jeweils zwei Körper (27, 28; 29, 31 ) mit ihren Mantelflächen (39; 40) direkt oder indirekt berühren.

2. Einrichtung zum Transportieren eines flüssigen Mediums, insbesondere einer Druckfarbe, auf Walzen in deren Längsachsenrichtung, insbesondere auf Farbwerkwalzen einer Druckmaschine, wobei mit einer das flüssige Medium führenden Walze mehrere rollenförmige, rotierende Körper in Berührung stehen, dadurch gekennzeichnet, dass die Rotationsachsen (41; 42) der rollenförmigen Körper (27; 28) gegenüber der Mittelachse (72) der Walze (71) in einem Winkel (y) geneigt sind, dass jeweils die Rotationsachsen (41; 42) zweiter sich mit ihren Mantelflächen (34; 36) berührender rollenförmiger Körper (27; 28) parallel verlaufen.

3. Einrichtung nach Anspruch 2, dadurch gekennzeichnet, dass eine Mehrzahl von Rollenpaaren (27-28) schräg zwischen zwei Walzen (23; 24; 26) angeordnet sind, jeweils eine Rolle (27) des Rollenpaares (27-28) mit dem Mantel (57) der ersten Walze (23; 24; 26), und die zweite Rolle (28) des Rollenpaares (27-28) mit dem Mantel (71) der zweiten Walze (69; 59; 61; 70) im Reibschluss umlaufen.

4. Einrichtung nach Anspruch 1 bis 3, dadurch gekennzeichnet, dass der rotationssymmetrische Körper (27; 28; 29; 31) als kegelstumpfförmige Rolle ausgeführt ist.

5. Einrichtung nach Anspruch 1 bis 3, dadurch gekennzeichnet, dass der rotationssymmetrische Körper (27; 28; 29; 31) als gerade, kreiskegelförmige Rolle ausgeführt ist.

6. Einrichtung nach Anspruch 1 bis 5, dadurch gekennzeichnet, dass der rotationssymmetrische Körper (27; 28; 29; 31) mit einer planen Mantelfläche (39; 40; 34; 36) versehen ist.

7. Einrichtung nach Anspruch 1 bis 6, dadurch gekennzeichnet, dass der Kegelöffnungswinkel (ß) der rotationssymmetrischen Körper (27; 28; 29; 31) 90° beträgt.

8. Einrichtung nach Anspruch 1 bis 7, dadurch gekennzeichnet, dass jeweils eine Rotationsachse (41; 42) der auf die Walze (23; 59; 61; 69; 70) aufgesetzten rotationssymmetrischen Körper (27; 28; 29; 31) deren Rotationsachse (51; 52; 53; 73; 74; 72; 75) unter einem Winkel (y) von 45° schneidet.

9. Einrichtung nach Anspruch 1 bis 8, dadurch gekennzeichnet, dass die rotationssymmetrischen Körper (27; 28; 29; 31) aus weichem Material bestehen und eine halbkreisförmige Mantelfläche aufweisen.

10. Einrichtung nach Anspruch 1 bis 9, dadurch gekennzeichnet, dass die rotationssymmetrischen Körper (27; 28; 29; 31) jeweils an einer seitengestellfesten, zur Walze (23) achsparallel angeordneten Schiene (49) rotierbar befestigt sind.

11. Einrichtung nach Anspruch 1, 4 bis 10, dadurch gekennzeichnet, dass sich die Rotationsachsen (41; 42) der Paare der rotationssymmetrischen Körper (27; 28; 29; 31) in einem Winkel von 90° schneiden.

12. Einrichtung nach Anspruch 1 bis 11, dadurch gekennzeichnet, dass die ein flüssiges Medium führende Walze (23; 59; 61; 70) eine Farbwerkwalze ist, welche mit einer Farbauftragswalze (1) in Wirkverbindung steht.

13. Einrichtung nach Anspruch 1 bis 11, dadurch gekennzeichnet, dass die ein flüssiges Medium führende Walze (23; 59; 61; 70) eine Feuchtwerkwalze ist.

14. Einrichtung nach Anspruch 1 bis 12, dadurch gekennzeichnet, dass die rotationssymmetrischen Körper (27; 28; 29; 31), in Farbtransportrichtung gesehen, nach einer Berührungsstelle (21) der Farbauftragswalze (1) mit einem Formzylinder (3) angeordnet sind.

15. Einrichtung nach Anspruch 12, dadurch gekennzeichnet, dass die rotationssymmetrischen Körper (27; 28; 29; 31), in Farbtransportrichtung gesehen vor einer Berührungsstelle (21) der Farbauftragswalze (1) mit einem Formzylinder (3) angeordnet sind.

16. Einrichtung nach Anspruch 1 bis 15, dadurch gekennzeichnet, dass zwischen einem Paar von rotationssymmetrischen Körpern (27; 28; 29; 31) und mit diesen in Wirkverbindung stehend, eine Mehrzahl von Zwischenrollen (62; 63) vorgesehen sind.

17. Einrichtung nach Anspruch 12, dadurch gekennzeichnet, dass die Durchmesser von Farbauftragswalze (1) und Formzylinder (3) gleich sind.

## Claims

1. Mechanism fortransporting a liquid medium, in particular printing ink, onto rollers in the direction of their longitudinal axis, in particular onto inking unit rollers of a printing machine, whereby a plurality of roller-shaped rotating elements are in contact with a roller carrying the liquid medium, characterised in that the axes of rotation (41; 42) of the roller-shaped elements (27; 28; 29; 31) are inclined at an angle (y) compared with the centre axis (51) of the roller (23), that the axis of rotation (41) of an element (27; 29) and the axis of rotation (42) of a second element (28; 31) intersect at an angle, that the axes of rotation (41; 42) of the elements (27; 28; 29; 31) and the centre axis (51) intersect at an angle (y) < 90°, that at any time two elements (27,28; 29, 31) directly or indirectly touch each other by means of their periphery surfaces (39; 40).

2. Mechanism for transporting a liquid medium, in particular printing ink, onto rollers in the direction of their longitudinal axis, in particular onto inking unit rollers of a printing machine, whereby a plurality of roller-shaped elements are in contact with a roller carrying the liquid medium, characterised in that the axes of rotation (41; 42) of the roller-shaped elements (27; 28) are inclined at an angle (γ) compared with the centre axis (72) of the roller (71), that in each case the axes of rotation (41; 42) of two roller-shaped elements (27; 28) whose periphery surfaces (34; 36) are touching, extend parallel to each other.

3. Mechanism in accordance with claim 2, characterised in that a plurality of roller pairs (27-28) are obliquely disposed between two rollers (23; 24; 26) whereby in each case one roller (27) of the roller pair (27-28) rotates in frictional fit with the periphery (57) of the first roller (23; 24; 26), and the second roller (28) of the roller pair (27-28) rotates in frictional fit with the covering (71) of the second roller (69; 59; 61; 70).

4. Mechanism in accordance with claims 1 to 3, characterised in that the rotationally symmetric element (27; 28; 29; 31) is executed as a truncated conical roller.

5. Mechanism in accordance with claims 1 to 3, characterised in that the rotationally symmetric element (27; 28; 29; 31) is executed as a straight, circular conical roller.

6. Mechanism in accordance with claims 1 to 5, characterised in that the rotationally symmetric element (27; 28; 29; 31) is provided with a smooth covering surface (39; 40; 34; 36).

7. Mechanism in accordance with claims 1 to 6, characterised in that the conical opening angle (ß) of the rotationally symmetric elements (27; 28; 29; 31) amounts to 90°.

8. Mechanism in accordance with claims 1 to 7, characterised in that in each case an axis of rotation (41; 42) of the rotationally symmetric elements (27; 28; 29; 31) resting on the roller (23; 59; 61; 69; 70) intersects its axis of rotation (51; 52; 53; 73; 74; 72; 75) at an angle (γ) of 45°.

9. Mechanism in accordance with claims 1 to 8, characterised in that the rotationally symmetric elements (27; 28; 29; 31) are made of soft material and have a semi-circular covering surface.

10. Mechanism in accordance with claims 1 to 9, characterised in that the rotationally symmetric elements (27; 28; 29; 31) are each rotatably secured on a rail (49) fastened to a side frame and disposed axially parallel to the roller (23).

11. Mechanism in accordance with claims 1,4 to 10, characterised in that the axes of rotation (41 ; 42) of the pairs of rotationally symmetric elements (27; 28; 29; 31) intersect at an angle of 90°.

12. Mechanism in accordance with claims 1 to 11, characterised in that the roller (23; 59; 61; 70) carrying a liquid medium is an inking unit roller which is operatively connected to an inking roller (1).

13. Mechanism in accordance with claims 1 to 11, characterised in that the roller (23; 59; 61; 70) carrying a liquid medium is a dampening unit roller.

14. Mechanism in accordance with claims 1 to 12, characterised in that the rotationally symmetric elements (27; 28; 29; 31), viewed in ink transporting direction are disposed following a point of contact (21) between the inking roller (1) and a plate cylinder (3).

15. Mechanism in accordance with claim 12, characterised in that the rotationally symmetric elements (27; 28; 29; 31), viewed in ink transporting direction, are disposed preceding a point of contact (21) between the inking roller (1) and a plate cylinder (3)

16. Mechanism in accordance with claims 1 to 15, characterised in that between one pair of rotationally symmetric elements (27; 28; 29; 31) and being operatively connected to these, a plurality of intermediate rollers (62; 63) are provided.

17. Mechanism in accordance with claim 12, characterised in thatthe diameters of inking roller (1) and plate cylinder (3) are equal.

## Revendications

1. Dispositif pour le transport d'un fluide liquide, en particulier d'une encre d'imprimerie, sur des cylindres dans le sens de leur axe longitudinal, en particulier sur des cylindres de dispositifs d'encrage d'une machine à imprimer, où plusieurs corpstournants, en forme de rouleaux, sont en contact avec un cylindre entraînant le fluide liquide, caractérisé en ce que les axes de rotation (41 ; 42) des corps en forme de rouleau (27; 28; 29; 31) sont inclinés d'un angle (γ) par rapport à l'axe central (51 ) du cylindre (23), que l'axe de rotation (41) d'un corps (27; 29) et l'axe de rotation (42) d'un deuxième corps (28; 31) se coupent selon un certain angle, que les axes de rotation (41; 42) des corps (27; 28; 29; 31) et l'axe central (51) se coupent selon un angle (γ) inférieur à 90°, que les groupes de deux corps (27, 28; 29, 31) sont en contact direct ou indirect, par leurs surfaces latérales (39; 40).

2. Dispositif pour le transport d'un fluide liquide, en particulier d'une encre d'imprimerie, sur des cylindres dans le sens de leur axe longitudinal, en particulier sur des cylindres des dispositifs d'encrage d'une machine à imprimer, où plusieurs corps tournants, en forme de rouleaux, sont en contact avec un cylindre entraînant le fluide liquide, caractérisé en ce que les axes de rotation (41 ; 42) des corps en forme de rouleau (27; 28) sont inclinés par rapport à l'axe central (72) du cylindre (71) selon un angle (γ), que les axes de rotation (41; 42) des groupes de deux corps en forme de rouleaux (27; 28) en contact par leurs surfaces latérales (34; 36) sont parallèles.

3. Dispositif selon la revendication 2, caractérisé en ce qu'une multiplicité de paires de rouleaux (27-28) sont disposées obliquement entre deux cylindres (23; 24; 26), où l'un des rouleaux (27) de la paire de rouleaux (27-28) roule selon une liaison par frottement avec la surface latérale (57) du premier cylindre (23; 24; 26) et le deuxième rouleau (28) de la paire de rouleaux (27-28) avec la surface laterale (71) du deuxième cylindre (69; 59; 61; 70).

4. Dispositif selon l'une des revendications 1 à 3, caractérisé en ce que le corps à symétrie de rotation (27; 28; 29; 31) est constitué d'un rouleau en forme de tronc de cône.

5. Dispositif selon l'une des revendications 1 à 3, caractérisé en ce que le corps à symétrie de rotation (27; 28; 29; 31) est constitué d'un rouleau en forme de cône de révolution droit.

6. Dispositif selon l'une des revendications 1 à 5, caractérisé en ce que le corps à symétrie de rotation (27; 28; 29; 31) est pourvu d'une surface latérale plane (39; 40; 34; 36).

7. Dispositif selon l'une des revendications 1 à 6, caractérisé en ce que l'angle d'ouverture au sommet du cône (β) des corps à symétrie de rotation (27; 28; 29; 31) est de 90°.

8. Dispositif selon l'une des revendications 1 à 7, caractérisé en ce qu'une axe de rotation (41; 42) de chacun des corps à symétrie de rotation (27; 28; 29; 31) disposés sur le cylindre (23; 59; 61; 69; 70) coupe son axe de rotation (51; 52; 53; 73; 74; 72; 75) sous un angle (y) de 45°.

9. Dispositif selon l'une des revendications 1 à 8, caractérisé en ce que les corps à symétrie de rotation (27; 28; 29; 31) sont constitué d'un matériau tendre et présentent une surface latérale en forme de demi cercle.

10. Dispositif selon l'une des revendications 1 à 9, caractérisé en ce que les corps à symétrie de rotation (27; 28; 29; 31) sont chacun fixés, de façon à pouvoir tourner, à un rail (49) solidaire du châssis latéral, disposé parallèlement à l'axe du cylindre (23).

11. Dispositif selon l'une des revendications 1, 4 à 10, caractérisé en ce que les axes de rotation (41; 42) des paires de corps à symétrie de rotation (27; 28; 29; 31) se coupent selon un angle de 90°.

12. Dispositif selon l'une des revendications 1 à 11, caractérisé en ce que le cylindre (23; 59; 61; 70) qui entraîne un fluide liquide est un cylindre d'encrier, lequel est en liaison active avec un cylindre encreur (1 ).

13. Dispositif selon l'une des revendications 1 à 11, caractérisé en ce que le cylindre (23; 59; 61; 70) qui entraîne le fluide liquide est un cylindre de dispositif de mouillage.

14. Dispositif selon l'une des revendications 1 à 12, caractérisé en ce que les corps à symétrie de rotation (27; 28; 29; 31), quand on les regarde dans le sens de transport de l'encre, sont disposés en arrière d'un point de contact (21) du cylindre encreur (1) et d'un cylindre porte-plaques.

15. Dispositif selon la revendication 12, caractérisé en ce que les corps à symétrie de rotation (27; 28; 29; 31), quand on les regarde dans le sens du transport de l'encre, sont disposés en avant d'un point de contact (21) du cylindre encreur (1) et d'un cylindre porte-plaques (3).

16. Dispositif selon l'une des revendications 1 à 15, caractérisé en ce qu'il est prévu une multiplicité de rouleaux intermédiaires (62; 63) entre une paire de corps à symétrie de rotation (27; 28; 29; 31), et qui sont en contact actif avec ces derniers.

17. Dispositif selon la revendication 12, caractérisé en ce que le diamètre du cylindre encreur (1) est égal au diamètre du cylindre porte-plaques (3).
